# EUROPÄISCHE PATENTSCHRIFT

(11) **EP 1 942 237 B1**
(45) Veröffentlichungstag und Bekanntmachung des Hinweises auf die Patenterteilung: **09.02.2011**
(21) Anmeldenummer: 07123622.8
(22) Anmeldetag: 19.12.2007
(51) Int. Cl.: E04F 13/06, E04G 21/30, E06B 1/62

(54) **Zweiteiliges Laibungsanschlussprofil**
Two-piece plastering strip
Bande pour crépi en deux pièces

(30) Priorität: 28.12.2006 AT 21512006
(43) Veröffentlichungstag der Anmeldung: 09.07.2008
(73) Patentinhaber: Kassmannhuber, Peter, 9701 Rothenthurn (AT); Mick, Stefan, 9545 Radenthein (AT)
(72) Erfinder: Kassmannhuber, Peter, 9701 Rothenthurn (AT); Mick, Stefan, 9545 Radenthein (AT)
(74) Vertreter: Babeluk, Michael

(56) Entgegenhaltungen:
- EP-A- 1 674 649
- EP-A- 1 698 742

## Beschreibung

Die Erfindung betrifft ein zweiteiliges Laibungsanschlussprofil für an Putz angrenzende Bauteile, insbesondere für Fenster- oder Türstöcke, mit einem Basisprofil, welches am Bauteil befestigbar ist und mit einem durch das Basisprofil beweglich fixierbaren Außenprofil, welches einen Einputzschenkel und einen Halteschenkel aufweist.

Bei vielen Laibungsanschlussprofilen müssen Relativbewegungen zwischen dem angrenzenden Einbauteil und der Fassade durch Dichtungsbänder bzw. selbstklebende Dichtungsmassen aufgenommen werden, mit welchen die Laibungsanschlussprofile am Fenster- oder Türstock befestigt werden. Die Relativbewegungen können allerdings von den Dichtungsbändern nur sehr eingeschränkt kompensiert werden. Üblicherweise liegt die Dehnungsfähigkeit des Dichtungsbandes bei ca. 25% der Dichtungsbandstärke. Ein Dichtungsband mit 4 mm Stärke kann so z.B. Bewegungen der Fassade weg vom Fenster- oder Türstock lediglich im Ausmaß von ca. 1 mm aufnehmen.

In diesem Zusammenhang ist aus der WO 97/30245 A1 eine Anputzleiste für Fensterstöcke, Türstöcke oder dergleichen am Übergang zu Putz bekannt geworden, welche aus einem U-förmigen Basisbereich besteht, welcher mittels eines Klebebandes am Fensterstock befestigbar ist. Auf den Basisbereich der Anputzleiste ist ein ebenfalls im Wesentlichen U-förmiger Vorderbereich aufsteckbar, wobei eine Steckverbindung nach Art eines Teleskopaares eine Relativbewegung zwischen dem Basisbereich und dem Vorderbereich zulässt. Dadurch können zwar Bewegungen des Fensterstockes, beispielsweise verursacht durch Winddruck, sowie Relativbewegungen längs der Profilachse ausgeglichen werden, nicht jedoch in die dritte Raumrichtung.

Aus der EP 0 801 189 B1 ist weiters ein Laibungsanschlussprofil bekannt, welches einen inneren Rahmenbefestigungsschenkel sowie einen gegenüberliegenden Außenschenkel mit einem senkrecht abgewinkelten Einputzsteg aufweist, wobei der Rahmenbefestigungsschenkel und der Außenschenkel durch zwei beabstandete Verbindungsstege aus elastisch verbiegbarem Material derart miteinander verbunden sind, dass die Schenkel parallel zueinander und senkrecht gegeneinander verschiebbar sind. Der Rahmenbefestigungsschenkel wird mit einem Klebeband am Fensterstock befestigt. Nachteile bestehen vor allem darin, dass zwar Relativbewegungen in der Fensterebene, nicht jedoch in vertikaler Richtung vom Fensterstock wegführende Zugbelastungen vom Anschlussprofil in ausreichendem Ausmaß aufgenommen werden können, so dass es zu Ablösungen im Klebebereich kommen kann. Weiters bleiben relativ große Flächen des Anschlussprofils nach dem Einbau sichtbar.

Aus der EP 0 716 204 A2 ist ein zweiteiliges Laibungsanschlussprofil zum Abdichten eines Rahmenteils gegenüber einer Laibung bekannt, welches ein am Bauteil mit Hilfe eines Klebestreifens befestigbares Basisprofil aufweist in dessen Längsnut die Feder eines Außenprofils beweglich geführt ist. Die Bewegungsebene der Nut/Federverbindung liegt parallel zur Ebene des Einbauteils, so dass nur Relativbewegungen in dieser Ebene wirksam kompensiert werden können. Eine ähnliche Nut/Federverbindung eines zweiteiligen Putzkantenprofils ist aus der DE 40 17 250 A1 bekannt, und dient zum Ausgleich von Putzkanten bei Rollladenkästen.

Schließlich ist aus der EP 1 674 649 A1 ein zweiteiliges Laibungsanschlussprofil mit einem Basisprofil bekannt, welches bauteilseitig mit einem selbstklebenden Dichtungsband ausgestattet ist und damit am Bauteil befestigt wird. Das Außenprofil des Laibungsanschlussprofils weist einen Einputzschenkel und einen Befestigungsschenkel auf, wobei letzterer zwischen einem am Basisprofil ausgebildeten Haltesteg und dem Bauteil einschiebbar ist und dort mit Hilfe zumindest eines am Außenprofil angeformten Federelementes fixiert wird. Bei der Montage wird zuerst das Basisprofil auf das Bauteil aufgeklebt und ggf. zusätzlich angeschraubt. Danach wird die Dämmschicht eingesetzt, wobei die vordere Kante des Haltesteges als Ausrichthilfe für die Dämmschicht dient. Danach wird das Außenprofil mit dessen Befestigungsschenkel in den durch das Basisprofil, dessen Haltesteg und den angrenzenden Bereich des Bauteils gebildeten, im Wesentlichen U-förmigen Aufnahmeraum eingeschoben und der Einputzschenkel mit Hilfe des an dessen Rückseite angeordneten Klebebandes an der Dämmschicht fixiert. Nach dem Einbau des Anschlussprofils kann dessen Außenschenkel sowohl Bewegungen in der Ebene des Bauteils als auch Zugbewegungen (weg vom Einbauteil) kompensieren. Ein ähnliches Anschlussprofil ist auch aus EP 1 698 742 A2 bekannt. Bei diesem Anschlussprofil weist der Halteschenkel im Bereich der Anbindung an den Einputzschenkel ein Gelenk in Form eines flexiblen Teilstücks auf.

Aufgabe der Erfindung ist es, ein zweiteiliges Laibungsanschlussprofil vorzuschlagen, mit welchem vor allem bei Verwendung einer Dämmschicht einerseits eine dauerhafte Abdichtung zwischen Putz- oder Spachtelanschlüssen und den angrenzenden Bauteilen erreicht werden kann und andererseits Relativbewegungen zwischen Putz und Bauteil in allen Raumrichtungen in ausreichendem Ausmaß zugelassen werden. Weiters soll das Laibungsanschlussprofil optisch ansprechend sowie einfach herstellbar und montierbar sein.

Diese Aufgabe wird erfindungsgemäß dadurch gelöst, dass das Basisprofil seitlich eine in einen Lagerbereich mündende schlitzförmige Führung aufweist, welche den Halteschenkel des Außenprofils aufnimmt, wobei der Halteschenkel ein Lagerelement aufweist, welches das Außenprofil im Lagerebereich um die Profillängsachse mit Spiel drehbar, sowie längs der Profilachse verschiebbar festlegt, sowie dass der Halteschenkel im Bereich der Anbindung an den Einputzschenkel ein Gelenk in Form eines flexiblen Teilstücks oder einer Materialverjüngung aufweist, mit welchem bzw. mit welcher der Winkel zwischen Halteschenkel und Einputzschenkel veränderbar ist. Durch die anhand der Fig. 1 bis Fig. 3 noch näher beschriebene Lagerung des Außenprofils im Basisprofil können mit einem kostengünstig herstellbaren und montierbaren Profil Relativbewegungen zwischen Putz und Bauteil in allen Raumrichtungen hervorragend kompensiert werden. Durch diese vorteilhafte Maßnahme führt der Einputzschenkel beispielsweise bei einer Druck- oder Zugbelastung eine Parallelbewegung aus, wodurch ein Ablösen vom Dämmstoff vermieden wird.

Vorzugsweise weist die schlitzförmige Führung des Basisprofils eingangsseitig eine in Richtung Bauteil wirkende, flexible Dichtlippe auf, die am Halteschenkel anliegt und das Außenprofil in Richtung Bauteil drückt. Durch diesen flexiblen Puffer können auch Druckbewegungen in Richtung Bauteil wirksam kompensiert werden.

Erfindungsgemäß weist der Halteschenkel im Bereich der Anbindung an den Einputzschenkel ein Gelenk, z.B. in Form eines flexiblen Teilstücks auf, mit welchem der Winkel zwischen Halteschenkel und Einputzschenkel verändert werden kann.

Weiters weist das Lagerelement erfindungsgemäß am Ende des Halteschenkels einen im Wesentlichen kreisförmigen Querschnitt auf, wobei der Lagerbereich Freiräume für eine Verschiebung des Außenschenkels parallel zur Oberfläche des Bauteils aufweist.

Die Erfindung wird im Folgenden anhand von Zeichnungen näher erläutert. Es zeigen:
- Fig. 1: ein Laibungsanschlussprofil in einer dreidimensionalen Darstellung;
- Fig. 2: das Anschlussprofil nach Fig. 1 in einer Schnittdarstellung in einer neutralen Stellung;
- Fig. 3: das Anschlussprofil gemäß Fig. 2 in einer Stellung mit Zugbelastung; sowie
- Fig.4: ein erfindungsgemäßes Laibungsanschlussprofil in einer Schnittdarstellung.

Die Anschlussprofile in den Fig. 1 bis Fig. 3 sind in den Ansprüchen nicht erfaßt, erleichtern aber das Verständnis der Erfindung.

Das in den Fig. 1 bis Fig. 3 dargestellte, zweiteilige Laibungsanschlussprofil 1 für an Putz 10 angrenzende Bauteile 11 weist ein Basisprofil 2 auf, welches bauteilseitig mit einem selbstklebenden Dichtungsband 23 ausgestattet ist und damit am Bauteil 11 befestigt wird. Das Basisprofil 2 kann auch angeschraubt werden, wofür Bohrungen im Basisprofil 2 vorgesehen sein können. Das Außenprofil 3 des Laibungsanschlussprofils 1 weist einen Einputzschenkel 4 und einen Halteschenkel 5 auf, welche einen Winkel von ca. 90° einschließen. Das Basisprofil 2 weist seitlich eine in einen Lagerbereich 6 mündende schlitzförmige Führung 7 auf, welche den Halteschenkel 5 des Außenprofils 3 aufnimmt. Der Halteschenkel 5 endet in einem Lagerelement 8, welches das Außenprofil 3 im Lagerebereich 6 um die Profillängsachse 1' mit Spiel drehbar, sowie längs der Profilachse 1' verschiebbar festlegt. Die schlitzförmige Führung 7 verbreitert sich z.B. V-förmig zum Eingang, so dass eine Drehbewegung des Halteschenkels 5 um die Achse 1' möglich ist.

Erfindungsgemäß weist der Halteschenkel 5 im Bereich der Anbindung an den Einputzschenkel 4 ein Gelenk, z.B. in Form eines flexiblen Teilstücks 9 auf, mit welchem der Winkel zwischen Halteschenkel 5 und Einputzschenkel 4 verändert werden kann. Durch die beiden Drehachsen, beim Lagerelement 8 einerseits und dem flexiblen Teilstück 9 andererseits sowie die spezielle Lagerung im Lagerbereich 6 kann das Außenprofil 3 in Bezug auf das Basisprofil 3 im eingebauten Zustand Bewegungen parallel zum Einbauteil 11 gemäß Pfeil 13 und senkrecht zum Bauteil 11 gemäß Pfeil 14 im Ausmaß von einigen mm ausführen. Weiters ist eine Bewegung längs der Profilachse 1' möglich.

Die gewünschte Flexibilität im Lagerbereich 6 kann beispielsweise dadurch erreicht werden, dass das Lagerelement 8 des Halteschenkels 5 im Wesentlichen T-förmig ausgebildet ist, wobei zumindest ein Schenkel 16 aus einem flexiblen Material besteht und in einem Freiraum 17 des Lagerbereichs 6 einrastet. Das Lagerelement 8 bzw. dessen Schenkel 16 hat im kleeblattförmigen Lagerbereich 6 einen gewissen Spielraum, sodass Bewegungen in Richtung des Pfeils 13 aufgenommen werden können.

Vorzugsweise weist die schlitzförmige Führung 7 des Basisprofils 2 eingangsseitig eine in Richtung Bauteil 11 wirkende, flexible Dichtlippe 15 auf, die am Halteschenkel 5 anliegt und das Außenprofil in Richtung Bauteil 11 drückt. Bei einer Zugbewegung weg vom Bauteil 11 (Pfeil 14) entsteht die in Fig. 3 dargestellte Situation, wobei durch die beiden Drehachsen beim Lagerelement 8 und beim flexiblen Teilstück 9 eine Parallelbewegung des Einputzschenkels 4 - auf welchem ein Armierungsgewebe 22 befestigt sein kann - gewährleistet ist. Dadurch wird ein Ablösen oder eine Rissbildung im Bereich des Einputzschenkels 4 vermieden.

Der Einputzschenkel 4 kann einen in Richtung Bauteil 11 ragenden flexiblen Dichtungssteg 18 aufweisen. Dieser dient als Dichtung sowie als Schutz gegen Witterungseinflüsse für das am Basisteil 2 angebrachte Dichtungsband 23.

Weiters ist am Außenprofil 3 ein Putzsteg 19 angeformt, welcher zusammen mit dem Einputzschenkel 4 einen Putzaufnahmeraum bildet. Das Außenprofil 3 kann auch einen abtrennbaren Schutzschenkel 20 zur Aufnahme einer Abdeckfolie aufweisen, welcher vorzugsweise über eine Sollbruchstelle 21 am Putzsteg 19 befestigt ist.

Die flexiblen und starren Teile des Basisprofils 2 und des Außenprofils 3 werden bevorzugt gemeinsam in Koextrusion hergestellt.

Bei der in Fig. 4 dargestellten Ausführungsvariante des erfindungsgemäßen Anschlussprofils 1 wird das Gelenk zwischen Einputzschenkel 4 und Halteschenkel 5 durch eine Materialverjüngung 12 im Bereich der Anbindung an den Einputzschenkel 4 hergestellt. Erfindungsgemäß weist das Lagerelement 8 am Ende des Halteschenkels 5 einen im Wesentlichen kreisförmigen Querschnitt auf, wobei der Lagerbereich 6 Freiräume 17 für eine Verschiebung des Außenschenkels 3 parallel (Pfeil 13) zur Oberfläche des Bauteils 11 aufweist.

Bei der Montage beider Ausführungsvarianten wird zunächst das Basisprofil 2 am Bauteil 11 befestigt. Danach kann die vordere Kante des Basisprofils zum Ausrichten der Dämmstoffplatten 24 verwendet werden und das Außenprofil 3 mit dem Halteschenkel 5 in die seitliche Führung 7 des Basisteils 2 eingeschoben werden, bis das Lagerelement 8 im Lagerbereich 6 einrastet.

Das erfindungsgemäße Anschlussprofil zeichnet sich durch eine saubere optische Lösung aus, ist im eingebauten Zustand nahezu unsichtbar und nimmt relativ große Bewegungen in sämtliche Raumrichtungen auf. Zusätzlich ist das Profil aufgrund der flexiblen Dichtlippen dicht gegenüber Luft und Schlagregen.

## Patentansprüche

1. Zweiteiliges Laibungsanschlussprofil (1) für an Putz (10) angrenzende Bauteile (11), insbesondere für Fenster- oder Türstöcke, wobei das Laibungsanschlussprofil (1) mit einem Basisprofil (2) versehen ist, welches am Bauteil (11) befestigbar ist und mit einem durch das Basisprofil (2) beweglich fixierbaren Außenprofil (3) versehen ist, welches einen Einputzschenkel (4) und einen Halteschenkel (5) aufweist, wobei das Basisprofil (2) seitlich eine in einen Lagerbereich (6) mündende schlitzförmige Führung (7) aufweist, welche den Halteschenkel (5) des Außenprofils (3) aufnimmt, wobei der Halteschenkel (5) ein Lagerelement (8) aufweist, welches das Außenprofil (3) im Lagerebereich (6) um die Profillängsachse mit Spiel drehbar, sowie längs der Profilachse verschiebbar festlegt, **dadurch gekennzeichnet, dass** der Halteschenkel (5) im Bereich der Anbindung an den Einputzschenkel (4) ein Gelenk in Form eines flexiblen Teilstücks (9) oder einer Materialverjüngung (12) aufweist, mit welchem bzw. mit welcher der Winkel zwischen Halteschenkel (5) und Einputzschenkel (4) veränderbar ist, sowie dass das Lagerelement (8) des Halteschenkels (5) im Wesentlichen einen kreisförmigen Querschnitt aufweist, wobei der Lagerbereich (6) Freiräume (17) für eine Verschiebung des Außenschenkels (3) parallel zur Oberfläche des Bauteils (11) aufweist.

2. Laibungsanschlussprofil (1) nach Anspruch 1, **dadurch gekennzeichnet, dass** die schlitzförmige Führung (7) des Basisprofils (2) eingangsseitig eine in Richtung Bauteil (11) wirkende, flexible Dichtlippe (15) aufweist, die am Halteschenkel (5) anliegt und das Außenprofil (3) in Richtung Bauteil (11) drückt.

3. Laibungsanschlussprofil (1) nach Anspruch 1 oder 2, **dadurch gekennzeichnet, dass** der Einputzschenkel (4) einen in Richtung Bauteil (11) ragenden flexiblen Dichtungssteg (18) aufweist.

4. Laibungsanschlussprofil (1) nach einem der Ansprüche 1bis 3, **dadurch gekennzeichnet, dass** das Außenprofil (3) einen Putzsteg (19) aufweist, welcher zusammen mit dem Einputzschenkel (4) einen Putzaufnahmeraum bildet.

5. Laibungsanschlussprofil (1) nach Anspruch 4, **dadurch gekennzeichnet, dass** das Außenprofil (3) einen abtrennbaren Schutzschenkel zur Aufnahme einer Abdeckfolie aufweist, welcher vorzugsweise über eine Sollbruchstelle am Putzsteg (19) befestigt ist.

6. Laibungsanschlussprofil (1) nach einem der Ansprüche 1 bis 5, **dadurch gekennzeichnet, dass** am Einputzschenkel (4) des Außenprofils (3) ein Armierungsgewebe (22) befestigt ist.

7. Laibungsanschlussprofil (1) nach einem der Ansprüche 1 bis 6, **dadurch gekennzeichnet, dass** flexible und starre Teile des Basisprofils (2) und des Außenprofils (3) gemeinsam in Koextrusion hergestellt sind.

## Claims

1. Two-part connecting profile (1) for construction parts (11) adjoining a layer of plaster (10), especially for window and door frames, with a base profile (2), which is attachable to the construction part (11), and with an outer profile (3), which is moveably attached to the base profile (2) and is provided with a plastering leg (4) and a holding leg (5), said base profile (2) having a lateral guiding slit (7) ending in a bearing area (6), which receives the holding leg (5) of the outer profile (3), the holding leg (5) having a bearing element (8), which holds the outer profile (3) in the bearing area (6) being turnable about the longitudinal profile axis and being shiftable along the profile axis, **characterised in that** the holding leg (5) has a joint in the form of a flexible part (9) or a thinned-out part (12) in the area where it joins the plastering leg (4), by means of which joint the angle between holding leg (5) and plastering leg (4) may be varied, and that the bearing element (8) of the holding leg (5) has an essentially circular cross-section, with the bearing area (6) having a free space (17) permitting a shift of the outer leg (3) parallel to the surface of the construction part (11).

2. Connecting profile (1) according to claim 1, **characterised in that** the guiding slit (7) of the base profile (2) has at its opening a flexible sealing lip (15) acting in the direction towards the construction part (11), which rests against the holding leg (5) and presses the outer profile (3) in the direction towards the construction part (11).

3. Connecting profile (1) according to claim 1 or 2, **characterised in that** the plastering leg (4) has a flexible sealing rib (18) extending towards the construction part (11).

4. Connecting profile (1) according to any of claims 1 to 3, **characterised in that** the outer profile (3) has a plastering rib (19), which together with the plastering leg (4) forms a receiving space for plaster.

5. Connecting profile (1) according to claim 4, **characterised in that** the outer profile (3) is provided with a detachable protecting leg for holding a covering sheet, which protecting leg is attached to the plastering rib (19) preferably via a defined breaking line.

6. Connecting profile (1) according to any of claims 1 to 5, **characterised in that** reinforcing fabric (22) is attached to the plastering leg (4) of the outer profile(3).

7. Connecting profile (1) according to any of claims 1 to 6, **characterised in that** flexible and rigid parts of the base profile (2) and the outer profile (3) are made together by co-extrusion.

## Revendications

1. Profil de raccordement (1) d'embrasure en deux parties pour des composants de construction (11) adjacents au crépis (10), notamment pour des encadrements de portes ou de fenêtres,
- le profil de raccordement (1) ayant un profil de base (2) qui se fixe au composant de construction (11) et est muni d'un profil extérieur (3), se fixant de manière mobile dans le profil de base (2), ce profil extérieur ayant une branche (4) encastrée dans le crépi et une branche de fixation (5),
- le profil de base (2) ayant latéralement un moyen de guidage (7) en forme de fente débouchant dans une zone d'appui (6) et recevant la branche de fixation (5) du profil extérieur (3),
- la branche de fixation (5) ayant un élément d'appui (8) pour fixer le profil extérieur (3) dans la zone d'appui (6) autour de l'axe longitudinal du profil, de façon à pouvoir tourner avec du jeu, tout en étant fixé de manière coulissante longitudinalement suivant l'axe du profil,
**caractérisé en ce que**
la branche de fixation (5) présente au niveau de sa liaison à la branche sous crépi (4), une articulation en forme de partie souple (9) ou d'un rétrécissement de matière (12), permettant de modifier l'angle entre la branche de fixation (5) et la branche (4) encastrée dans le crépi, et l'élément d'appui (8) de la branche de fixation (5) a globalement une section circulaire,
la zone d'appui (6) de l'espace libre (17) permettant le décalage de la branche extérieure (3) parallèlement à la surface du composant (11).

2. Profil de raccordement (1) selon la revendication 1,
**caractérisé en ce que**
le moyen de guidage en forme de fente (7) du profil de base (2) est muni d'un côté d'une lèvre d'étanchéité souple (15), agissant en direction du composant (11), cette lèvre venant en saillie de la branche de fixation (5) et poussant le profil extérieur (3) vers le composant (11).

3. Profil de raccordement (1) selon la revendication 1 ou 2,
**caractérisé en ce que**
la branche encastrée sous crépi (4) comporte une lame d'étanchéité (18), souple, continue, en direction du composant (11).

4. Profil de raccordement (1) selon l'une des revendications 1 à 3,
**caractérisé en ce que**
le profil extérieur (3) comporte une entretoise de protection du crépi (19) qui constitue un volume de réception du crépi avec la branche (4) d'extrémité.

5. Profil de raccordement (1) selon la revendication 4,
**caractérisé en ce que**
le profil extérieur (3) a une branche protectrice, séparable pour recevoir un film de recouvrement qui est de préférence fixé par un point de rupture de consigne à la branche de recouvrement (19).

6. Profil de raccordement (1) selon l'une des revendications 1 à 5,
**caractérisé en ce que**
la branche (4) du profil extérieur (3) porte solidairement une toile d'armature (22).

7. Profil de raccordement (1) selon l'une des revendications 1 à 6,
**caractérisé en ce que**
la partie flexible et rigide du profil de base (2) et le profil extérieur (3) sont fabriqués en commun ou par coextrusion.
